# EUROPÄISCHE PATENTSCHRIFT

(11) **EP 2 789 895 B1**
(45) Veröffentlichungstag und Bekanntmachung des Hinweises auf die Patenterteilung: **18.11.2015**
(21) Anmeldenummer: 14167489.5
(22) Anmeldetag: 10.05.2012
(51) Int. Cl.: F21L 4/00, F21V 17/02, F21V 15/01, F21L 4/04, F21Y 101/02

(54) **Fokussierbare Taschenlampen**
Focusable torches
Lampes de poche focalisables

(30) Priorität: 25.05.2011 WO PCT/DE2011/001148; 15.12.2011 DE 202011109155 U
(43) Veröffentlichungstag der Anmeldung: 15.10.2014
(62) Teilanmeldung aus: 12740290.7
(73) Patentinhaber: Zweibrüder Optoelectronics GmbH & Co. KG, 42699 Solingen (DE)
(72) Erfinder: Opolka, Rainer, 15864 Wendischrietz (DE)
(74) Vertreter: Schart, Thomas

(56) Entgegenhaltungen:
- US-A- 4 286 311
- US-A- 4 398 238
- US-A- 6 004 008
- US-A1- 2008 068 833
- US-A1- 2011 080 725

## Beschreibung

Die vorliegende Erfindung betrifft eine Taschenlampe mit einem Gehäuse, einer Lichtquelle, einem Lampenkopf mit einer Vorsatzoptik, der zur Fokussierung des abgestrahlten Lichtkegels relativ zur Lichtquelle längsaxial verschiebbar ist, und einer Klemmvorrichtung zur Fixierung des Lampenkopfes in einer wählbaren längsaxialen Position.

Derartige Taschenlampen sind nach dem Stand der Technik bereits bekannt. Beispielsweise wird in DE 29 50 850 C2 eine Leuchte beschrieben, die einen im Wesentlichen parallelen Lichtstrahl ausstrahlt, wenn der Leuchtkörper im Brennpunkt des Paraboloids des Reflektors steht. Der Strahl kann verändert werden, indem die Glühbirne und das Batteriegehäuse axial gegenüber dem Leuchtenkopf und dem Reflektor verschoben wird. Eine derartige axiale Verschiebung kann dadurch geschehen, dass die Zylinderhülse axial gegenüber dem Batteriegehäuse bewegt wird. Diese axiale Bewegung kann entweder durch eine einfache axiale Gleitbewegung oder durch eine Drehbewegung, zusammen mit einem Gewinde oder mit einem Schräg-Schlitz-Führungssystem geschehen, wobei beispielsweise ein schräger Schlitz im Leuchtenkopf vorgesehen ist, in den ein Stift eingreift, der am Batteriegehäuse angeordnet ist.

Nachteilig an einer solchen Taschenlampe ist jedoch, dass die Einstellung der relativen Position zwischen Lampenkopf bzw. Reflektor und Lichtquelle möglichst leichtgängig sein soll, was allerdings zur Folge hat, dass die relative Position zwischen Lampenkopf bzw. Reflektor und Lichtquelle schon bereits bei leichten Erschütterungen ungewollt verschoben werden kann, womit sich die eingestellte Fokussierung verstellt. Insbesondere bei Fahrradlampen, die im Gebrauch einer permanenten Erschütterung unterliegen, ist dieses Problem häufig zu beobachten.

Es ist daher die Aufgabe der vorliegenden Erfindung eine Taschenlampe zu schaffen, die einerseits eine leichtgängige Verschiebung des Reflektors relativ zu der Lichtquelle ermöglicht und andererseits ein ungewolltes Verstellen der eingestellten Fokussierung verhindert.

Diese Aufgabe wird durch die Taschenlampe nach Anspruch 1 gelöst.

Erfindungsgemäß ist die Klemmvorrichtung ein zylindrisches Verbindungsstück, das formschlüssig mit dem Lampenkopf verbunden und schiebbeweglich auf dem Taschenlampengehäuse angeordnet ist, wobei die formschlüssige Verbindung in durch eine Erhebung an dem Verbindungsstück gebildet ist, die rückwärtig eine Ablauffläche aufweist, die in Anlage mit einer Auflauffläche an dem Lampenkopf ist. Mit anderen Worten umfasst das Verbindungsstück das Taschenlampengehäuse, so dass der Taschenlampenkopf längsaxial in Bezug auf das Taschenlampengehäuse verschoben werden kann. Durch diese besondere Ausgestaltung wird einerseits ein Mitnehmer für die längsaxiale Bewegung gebildet und andererseits eine Klemmvorrichtung geschaffen, da das Verbindungsstück in radialer Richtung eine Ablauframpe aufweist, die in Anlage mit einer lampenkopfseitigen Auflauframpe ist und so angeordnet ist, dass aus einer relativen Drehbewegung zum Lampenkopf eine längsaxiale Verschiebung des Lampenkopfes zu dem Verbindungsstück resultiert. Bei dieser Bewegung läuft die Ablauffläche des Verbindungsstücks nämlich auf der Auflauffläche des Lampenkopfes ab und wird mit seiner Anlagefläche auf das Taschenlampengehäuse reibschlüssig gedrückt. Um zu verhindern, dass sich bei einer Drehung des Verbindungsstücks auch der Lampenkopf dreht, besitzt der Lampenkopf vorzugsweise Führungselemente, eine Drehbewegung zwischen Lampenkopf und Taschenlampengehäuse hemmen. Hierdurch wird vorteilhafter Weise die Möglichkeit geschaffen, eine leichtgängige und präzise einstellbare Fokussiermechanik mit einer Fixierungsmöglichkeit des Lampenkopfes zu verbinden, so dass die eingestellte Fokusstellung nicht verstellt werden kann.

Diese Ausführungsform einer Klemmvorrichtung ist für Taschenlampen besonders gut geeignet, da die benötigten Teile einfach und kostenschonend hergestellt werden können, leicht montierbar sind und zugleich eine sichere Fixierung des Lampenkopfes ermöglichen.

Weitere bevorzugte Ausführungsformen und konkrete Ausgestaltungen der vorliegenden Erfindung werden im Folgenden anhand der Figuren erläutert. Es zeigen:
- Fig. 1a-c: verschiedene Darstellung einer Klemmvorrichtung mit einem Verbindungsstück,

Ein konkretes Ausführungsbeispiel ist in den Fig. 1a bis 1c dargestellt. Die Klemmvorrichtung ist als zylindrisches Verbindungsstück 41 ausgebildet, das formschlüssig mit dem Lampenkopf 14 verbunden ist. Lampenkopf 14 und Verbindungsstück 41 sind dabei mit ihren Auflaufflächen 42 bzw. Ablaufflächen 43 in Anlage, wobei die Ablauffläche 43 auf der Rückseite einer Erhebung 49 ausgebildet ist. Durch eine längsaxiale Verschiebung zwischen dem Verbindungsstück 41 und dem Taschenlampenkopf 14 in Pfeilrichtung 44 läuft die Ablauffläche 43 auf der Auflauffläche 42 ab, so dass das Verbindungsstück 41 an dieser Stelle in Pfeilrichtung 45 auf das Taschenlampengehäuse 16 bis zur reibschlüssigen Anlage gedrückt wird. Hierdurch kann der Lampenkopf 14 bequem in einer wählbaren längsaxialen Position fixiert werden.

Fig. 1b zeigt die Taschenlampe in einer Explosionsdarstellung, wobei hierin die verbindungsstückseitige Ablauframpe 46 und die taschenlampenkopfseitige Auflauframpe 47 zu erkennen sind, die im zusammengebauten Zustand in Anlage sind. Bei einer relativen Drehbewegung zwischen dem Verbindungsstück 41 und dem Taschenlampenkopf 14 werden sie längsaxial zueinander in Pfeilrichtung 44 verschoben, so dass sich das Verbindungsstück 41 verklemmt. Damit sich der Lampenkopf 14 beim Drehen des Verbindungsstücks 41 nicht mitdreht, sind (nicht dargestellte) Führungselemente vorgesehen.

Fig. 1c zeigt eine Ausführungsform der Taschenlampe im zusammengesetzten Zustand. Um das Verbindungsstück 41 auch mit einer Hand bedienen zu können, ist ein Mitnehmer 48 vorgesehen, der als Anlage für einen Daumen dient.

### Bezugszeichenliste

- 14: Lampenkopf
- 16: Gehäuse
- 41: Verbindungsstück
- 42: Auflaufflächen
- 43: Ablaufflächen
- 44: Pfeilrichtung
- 45: Pfeilrichtung
- 46: Ablauframpe
- 47: Auflauframpe
- 48: Mitnehmer
- 49: Erhebung

## Patentansprüche

1. Taschenlampe mit einem Gehäuse (16), einer Lichtquelle, einem Lampenkopf (14) mit einer Vorsatzoptik, der zur Fokussierung des abgestrahlten Lichtkegels relativ zur Lichtquelle längsaxial verschiebbar ist, und einer Klemmvorrichtung zur Fixierung des Lampenkopfes (14) in einer wählbaren längsaxialen Position,
**dadurch gekennzeichnet, dass**
die Klemmvorrichtung ein zylinderförmiges Verbindungsstück (41) ist, das formschlüssig mit dem Lampenkopf (14) verbunden ist und schiebbeweglich auf dem Taschenlampengehäuse (16) angeordnet, wobei die formschlüssige Verbindung durch eine Erhebung (49) an dem Verbindungsstück (41) gebildet ist, die rückwärtig eine Ablauffläche (43) aufweist, die in Anlage mit einer Auflauffläche (42) am Lampenkopf (14) ist

2. Taschenlampe nach Anspruch 1, **dadurch gekennzeichnet, dass** das Verbindungsstück (41) in radialer Richtung eine Ablauframpe (46) aufweist, die in Anlage mit einer lampenkopfseitigen Auflauframpe (47) ist und so angeordnet ist, dass aus einer relativen Drehbewegung zum Lampenkopf (14) eine längsaxiale Verschiebung des Lampenkopfes (14) zu dem Verbindungsstück (41) resultiert, wobei bei einer längsaxialen Verschiebung zwischen Lampenkopf (14) und Verbindungsstück (41) eine Anlagefläche des Verbindungsstücks (41) mit dem Taschenlampengehäuse (16) vorzugsweise eine reibschlüssige Verbindung bildet.

## Claims

1. Flashlight having a casing (16), a light source and a lamp head (14) with a lens attachment, which can be displaced longitudinally axially relative to the light source in order to focus the emitted cone of light, and with a clamping device for fixing the lamp head (14) in a selectable longitudinal axial position,
**characterized in that**,
the clamping device is a cylindrical connecting piece (41) that is connected positively to the lamp head (14) and is arranged on the flashlight casing (16) so that it can be moved by being pushed, wherein the positive connection is formed by a raised portion (49) on the connecting piece (41), which has a downward-sloping surface (43) at the rear which bears against an upward-sloping surface (42) on the lamp head (14).

2. Flashlight according claim 1, **characterized in that**, the connecting piece (41) has a radial downward-sloping ramp (46) that bears against an upward-sloping ramp (47) on the lamp head (14) and is arranged such that a longitudinal axial displacement of the lamp head (14) relative to the connecting piece (41) results from a relative rotational movement relative to the lamp head (14) wherein when there is a longitudinal axial displacement between the lamp head (14) and the connecting piece (41), a bearing surface of the connecting piece (41) form preferably a frictional connection with the flashlight casing (16).

## Revendications

1. Lampe de poche comprenant un boîtier (16), une source de lumière, une tête de lampe (14) ayant une optique auxiliaire, qui, pour focaliser le cône de lumière émis, est déplaçable suivant la direction de l'axe longitudinal par rapport à la source de lumière, ainsi qu'un dispositif de serrage pour la fixation de la tête de lampe (14) dans une position choisissable suivant l'axe longitudinal,
**caractérisée par le fait que** le dispositif de serrage est une pièce de jonction (41) cylindrique qui est reliée à engagement positif à la tête de lampe (14) et est disposée de manière mobile en coulissement sur le boîtier de lampe de poche (16), dans laquelle la liaison à engagement positif est formée par une bosse (49) sur ladite pièce de jonction (41), qui présente une surface de descente (43) à l'arrière laquelle est en appui avec une surface formant rampe (42) sur la tête de lampe (14).

2. Lampe de poche selon la revendication 1, **caractérisée par le fait que** ladite pièce de jonction (41) présente une rampe de descente (46) dans la direction radiale qui est en appui avec une rampe de montée (47) côté tête de lampe et est disposée de telle manière que d'un mouvement relatif de rotation par rapport à la tête de lampe (14) résulte un déplacement dans la direction de l'axe longitudinal de la tête de lampe (14) par rapport à la pièce de jonction (41), dans laquelle, lors d'un déplacement dans la direction de l'axe longitudinal entre la tête de lampe (14) et la pièce de jonction (41), une surface d'appui de la pièce de jonction (41) forme, de préférence, une liaison par friction avec le boîtier de lampe de poche (16).
